# FASCICULE DE BREVET EUROPEEN

(11) **EP 0 096 607 B1**
(45) Date de publication et mention de la délivrance du brevet: **13.03.1985**
(21) Numéro de dépôt: 83401008.4
(22) Date de dépôt: 20.05.1983
(51) Int. Cl.: F28G 1/12

(54) **Perfectionnements aux dispositifs pour séparer, des fluides qui les transportent, les corps nettoyants des échangeurs à tubes**
Vorrichtung bei Rohrwärmetauschern zum Abtrennen der Reinigungskörper von Ihren Trägerfluida
Devices for separating cleaning bodies in pipe heat exchangers from their carrying fluids

(30) Priorité: 09.06.1982 FR 8210055
(43) Date de publication de la demande: 21.12.1983
(73) Titulaire: TECHNOS et COMPAGNIE, 75008 Paris (FR)
(72) Inventeur: Bizard, André Gérard, F-75016 Paris (FR)
(74) Mandataire: Behaghel, Pierre

## Description

L'invention est relative aux installations destinées à échanger de la chaleur entre deux fluides, installations comportant un échangeur à tubes, notamment du type condenseur, et dans lesquelles les tubes sont nettoyés intérieurement à l'aide de corps solides, généralement sphériques et élastiques, entraînés dans ces tubes par le fluide qui y circule.

Elle concerne plus particulièrement les dispositifs utilisés pour séparer les corps nettoyants du fluide qui les transporte, à leur sortie des tubes, en vue notamment de leur recyclage vers l'entrée de ces tubes, dispositifs comportant d'une part deux étages séparateurs successifs à grille ou analogue montés dans un tronçon de la conduite de sortie de l'échangeur et d'autre part un collecteur raccordé à la sortie du second étage séparateur et agencé de façon à recevoir les corps nettoyants séparés du courant principal du fluide et à les évacuer hors de la conduite, ce collecteur étant constitué notamment par la buse (ou les buses) d'aspiration d'une pompe de recyclage.

Les deux étages séparateurs sont destinés à rassembler les corps nettoyants selon respectivement deux directions transversales X et Y, perpendiculaires entre elles, du tronçon de conduite considéré, d'axe Z.

Le premier de ces étages, ou étage amont, comporte au moins une grille composée de barreaux parallèles équidistants dont l'écartement est inférieur à la plus petite dimension hors tout des corps nettoyants, cette grille étant montée obliquement en travers du tronçon de conduite considéré avec ses barreaux parallèles au plan contenant la direction X et l'axe Z de ce tronçon, de façon telle que le fluide traverse ladite grille mais que les corps nettoyants soient arrêtés par elle et soient guidés le long de ses barreaux jusqu'à son extrémité aval en étant déviés par eux selon la direction X.

Le second étage, ou étage aval, se présente sous la forme générale d'une trémie relativement plate convergente vers l'aval et selon la direction Y, trémie montée de façon à recevoir les corps nettoyants en provenance de l'extrémité aval du premier étage, la section transversale de cette trémie étant allongée selon la direction Y, au moins l'une de ses parois s'étendant selon cette direction Y étant perméable au fluide, mais non aux corps nettoyants, et au moins l'une de ses parois parallèles à la direction X constituant un déflecteur propre à dévier les corps nettoyants, selon la direction Y, jusqu'au collecteur aval.

Les deux étages séparateurs qui viennent d'être définis peuvent être nettement distincts l'un de l'autre.

Mais ils peuvent également se fondre l'un dans l'autre d'une manière continue, la paroi perméable de la trémie qui constitue le second étage pouvant être par exemple constituée par le prolongement aval d'une grille constitutive du premier étage, ce prolongement pouvant même être raccordé au restant de la grille par une zone incurvée sans angle vif.

Lorsque le fluide traversant les dispositifs de séparation du genre en question contient un grand nombre d'impuretés (telles que coquillages, débris de bois, etc...) de dimensions voisines de celles des corps nettoyants, ces impuretés, acheminées en même temps que les corps nettoyants par la grille du premier étage dans la trémie du second, peuvent, dans certaines conditions, s'appliquer contre la paroi perméable de cette trémie et la colmater.

Ce colmatage réduit le débit du fluide à travers ladite paroi, ce qui réduit d'autant la force d'aspiration des corps nettoyants dans la trémie en direction du collecteur.

Cette réduction peut aboutir à une immobilisation et à une accumulation des corps nettoyants en amont de ladite trémie ou tout au moins en amont dudit collecteur, ce qui met en défaut la séparation recherchée.

Il se trouve en effet que le débit normal du fluide à travers la paroi perméable de la trémie exerce un rôle prépondérant pour l'entraînement de ces corps vers le collecteur, le débit en question étant plus élevé que celui, résiduel, du fluide considéré, qui accompagne les corps nettoyants dans le collecteur, le premier étant notamment de l'ordre de 20 fois plus élevé que le second.

Pour écarter ce grave inconvénient, il a déjà été proposé de nettoyer périodiquement la paroi perméable de la trémie, notamment en inversant provisoirement le sens de traversée de cette paroi par le fluide.

L'invention a pour but, surtout, de proposer d'autres moyens particulièrement efficaces et économiques pour remédier à l'inconvénient signalé du colmatage de la paroi perméable de la trémie.

A cet effet, les dispositifs de séparation du genre en question sont essentiellement caractérisés en ce qu'ils comprennent un pontet s'étendant, en travers du chenal délimitant le courant de fluide chargé de corps nettoyants, à un niveau compris entre les régions aval des deux étages séparateurs, ces régions incluses, c'est-à-dire au niveau de l'entrée du courant ci-dessus dans la trémie ou un peu en amont de ce niveau ou encore à l'intérieur de la trémie, à partir d'une paroi dudit chenal jusqu'à la paroi opposée selon la direction X, mais non pas selon la direction Y, le collecteur aval étant disposé de façon telle que son orifice amont débouche en regard de l'un des filets des tourbillons créés par la présence dudit pontet sur ledit courant en aval de ce pontet.

Dans des modes de réalisation préférés, on a recours en outre à l'une et/ou à l'autre des dispositions suivantes :
- le pontet est constitué par un morceau de tôle plate ou incurvée au moins localement,
- dans un séparateur pour lequel le pontet est disposé à l'intérieur de la trémie, la portion, de la paroi perméable de la trémie, située en amont du pontet, est pleine,
- la paroi perméable de la trémie est constituée par une tôle perforée présentant notamment un taux de vide de l'ordre de 50 %,
- le rapport entre la dimension 1 du pontet selon la direction Y et la largeur intérieure L du chenal selon cette direction Y au niveau dudit pontet est compris entre 0,2 et 0,9, de préférence entre 0,3 et 0,4,
- la distance, comptée parallèlement à l'axe Z, entre le pontet et le fond aval de la trémie est comprise entre 0,5 et 2 fois la dimension I de ce pontet selon la direction Y,
- le pontet est disposé au milieu de la largeur intérieure du chenal selon la direction Y, la section droite de la trémie selon un plan perpendiculaire à la direction X présente la forme d'un trapèze isocèle, et la petite base de ce trapèze isocèle est au moins égale à la moitié de la dimension I du pontet selon la direction Y,
- la trémie est dissymétrique et le pontet est adjacent non seulement aux deux parois de la trémie s'étendant selon la direction Y mais aussi à l'une de ses parois parallèles à la direction X,
- le pontet est fixé, notamment par soudure, sur une paroi perméable délimitant le chenal,
- le pontet est fixé sur le tronçon de conduite,
- l'orifice amont du collecteur débouche juste en aval du pontet.

L'invention comprend, mises à part ces dispositions principales, certaines autres dispositions qui s'utilisent de préférence en même temps et dont il sera plus explicitement question ci-après.

Dans ce qui suit, l'on va décrire des modes de réalisation préférées de l'invention en se référant aux dessins ci-annexés d'une manière bien entendu non limitative.
Les figures 1 et 2, de ces dessins, montrent respectivement en coupe axiale selon I-I, figure 2 et en vue axiale un dispositif séparateur établi selon l'invention.
La figure 3 montre en vue latérale à plus grande échelle la portion aval d'un composant de ce dispositif séparateur.
La figure 4 est une vue explicative semblable à celle de la figure 3.
Les figures 5 et 6 montrent respectivement en coupe latérale selon V-V, figure 6 et en coupe axiale selon VI-VI, figure 5, la portion aval d'un autre dispositif séparateur selon l'invention.
Les figures 7 et 8 montrent respectivement en coupes axiales selon deux directions perpendiculaires entre elles encore un autre dispositif séparateur conforme à l'invention.
La figure 9 montre schématiquement une variante dissymétrique d'un tel séparateur.
Les figures 10 et 11 montrent respectivement en coupes axiales selon deux directions perpendiculaires entre elles encore un autre dispositif séparateur selon l'invention.

Dans chaque cas, le séparateur est monté en travers d'un tronçon de conduite 1 d'axe Z dans lequel circule le fluide sortant d'un échangeur de chaleur à tubes, fluide représenté schématiquement par les flèches F.

Ce fluide entraîne avec lui des corps nettoyants 2 constitués de préférence, mais non obligatoirement, par des boules en matière élastique dont le diamètre est légèrement supérieur à celui des tubes à nettoyer.

D'une façon connue en soi, le séparateur comprend deux étages servant à rassembler respectivement les corps nettoyants 2 selon deux directions transversales X et Y perpendiculaires entre elles du tronçon 1 de façon à les séparer de la plus grande partie du courant de fluide entraîneur et à les déverser dans l'orifice amont d'un collecteur 3 extérieur à la conduite, orifice constitué notamment par la (ou les) buse(s) d'aspiration d'une pompe de recyclage.

Le premier étage du séparateur, ou étage amont, comporte au moins une grille 4 disposée obliquement par rapport à l'axe Z de façon à se laisser traverser par le fluide F mais non par les corps 2.

Cette grille 4 est composée de barreaux parallèles 5 équidistants dont l'écartement mutuel est inférieur à la plus grande dimension hors tout des corps 2.

Ces barreaux 5 s'étendent parallèlement à la ligne de plus grande pente de la grille, ligne contenue elle-même dans le plan P qui contient l'axe Z et la direction X.

En parvenant contre la grille 4, les corps 2 entraînés axialement par le fluide F sont déviés transversalement par cette grille selon la direction X et sont guidés par- leur glissement le long des barreaux 5 jusqu'à l'extrémité aval de cette grille.

Le second étage du séparateur, ou étage aval, est constitué par une trémie plate 6 convergeant vers l'aval et selon la direction Y.

Cette trémie 6 est agencée et disposée de façon à recevoir automatiquement les corps nettoyants délivrés par l'extrémité aval de la grille 4.

Sa section transversale, de forme générale rectangulaire, est allongée selon la direction Y.

Au moins l'une de ses parois 7 s'étendant selon cette direction Y est perméable au fluide F mais non aux corps nettoyants 2 ; ici la seconde paroi 7 est constituée par une partie du tronçon de conduite 1 lui-même.

Au moins l'une des deux parois 8, de la trémie 6, parallèles à la direction X constitue un déflecteur plein propre à dévier les corps 2 selon la direction Y jusqu'à l'extrémité aval de la trémie : c'est ici le cas des deux parois 8.

C'est dans ladite trémie 6 que débouche l'orifice d'aspiration du collecteur 3.

Pour écarter les risques de colmatage de la paroi perméable 7, selon l'invention, on prévoit dans la trémie un petit pont ou pontet 9 reliant de part en part les parois en regard de cette trémie selon la direction X, mais non selon la direction Y.

Ce pontet est donc disposé en travers du courant principal de fluide F tendant à pénétrer normalement dans la trémie, ce qui dévie une portion de ce courant selon la direction Y, mais non selon la direction X.

La totalité de ce courant, chargé de corps nettoyants 2 et éventuellement d'impuretés, pénètre donc « tangentiellement dans le volume confiné, convergeant vers l'aval, qui constitue la portion aval de la trémie, savoir sa portion disposée en aval du pontet 9.

Ce courant est soumis à un violent mouvement tourbillonnaire dans ladite portion aval, comme visible en T sur la figure 4 : aucune autre possibilité n'est en effet donnée pour la circulation dudit courant à l'intérieur dudit volume confiné avant l'évacuation de la plus grande partie du fluide porteur F constitutif de ce courant à travers la paroi perméable 7, c'est-à-dire perpendiculairement au plan du tourbillon (flèche G, figure 1).

L'expérience montre qu'il suffit de disposer l'orifice amont du collecteur d'aspiration 3 à proximité immédiate de l'un des filets du tourbillon T pour que les corps nettoyants et autres impuretés transportés par ces filets, et trop gros pour traverser la paroi 7, soient évacués automatiquement et rapidement vers ce collecteur.

Ce résultat surprenant, obtenu par la simple addition du pontet décrit ci-dessus en travers de la trémie, présente un très grand intérêt dans la pratique : il se traduit en effet par une suppression quasi totale des risques de colmatage qui ont été signalés précédemment pour la paroi perméable de la trémie, ce qui réduit considérablement l'importance et la fréquence des nettoyages de cette paroi.

La forme générale du mouvement tourbillonnaire imprimé au courant de fluide chargé dans le volume aval de la trémie est celle de deux tourbillons symétriques l'un de l'autre par rapport au plan P défini ci-dessus lorsque, comme c'est le cas préféré, le pontet 7 est disposé au milieu de la largeur de la trémie selon la direction Y et que cette trémie est elle-même symétrique par rapport au plan P.

Dans ce cas les deux tourbillons prennent en quelque sorte appui latéralement l'un contre l'autre le long du plan P.

Mais on pourrait également concevoir une trémie dissymétrique telle que celle schématisée sur la figure 9 : une telle trémie dissymétrique peut être déduite de la précédente en matérialisant le plan P ci-dessus par une cloison pleine dans la partie aval de la trémie, chaque moitié de cette portion aval correspondant alors à ladite trémie dissymétrique. Dans ce dernier cas, le pontet est adjacent non seulement aux deux parois de la trémie parallèles à la direction Y, mais aussi à l'une des parois, de cette trémie, parallèles à la direction X.

Le pontet est généralement constitué par un morceau de tôle plane comprenant éventuellement une portion pliée ou incurvée, généralement en son centre.

La largeur de ce pontet selon la direction X est celle de la trémie.

Mais ce pontet n'est pas obligatoirement solidarisé avec les deux parois qu'il relie.

C'est en particulier le cas lorsque le séparateur est monté pivotant autour d'un axe transversal 10 parallèle à la direction Y, de façon telle que l'on puisse inverser provisoirement son inclinaison par rapport au sens de circulation du fluide F à des fins de nettoyage.

Dans un tel cas, le pontet peut être fixé, notamment par soudure, sur la paroi perméable 7 sur laquelle il fait saillie perpendiculairement : c'est ce qui a été illustré sur les figures 1 à 4.

Selon une variante du même cas, le pontet est fixé sur le tronçon de conduite 1 : une telle variante est visible sur les figures 5 et 6, où l'orifice amont du collecteur 3 débouche juste en aval du pontet 9 ; dans cette variante, la portion centrale 9₁ du pontet présente une section semi- circulaire ouverte vers l'aval et constitue le tronçon amont du collecteur 3.

Il peut être avantageux de constituer par une cloison pleine la portion 11, de la paroi perméable 7, qui est située en amont du pontet.

Le mode de réalisation des figures 5 et 6 se prête bien à une telle disposition, la portion pleine 11 pouvant alors être solidarisée avec le tronçon 9₁ et une ossature 12 étant alors prévue pour solidariser entre elles la grille 4 et la paroi perméable 7 de la trémie 6.

La largeur du pontet 9 selon la direction Y est une fraction de la largeur L de la trémie selon cette direction au niveau de ce pontet (voir figure 4).

Cette fraction est de préférence comprise entre 0,3 et 0,4 et est plus généralement comprise entre 0,2 et 0,9 : pour les valeurs inférieures à 0,2, le pontet serait trop étroit et les tourbillons ne s'étendraient que sur une trop petite partie du volume de la trémie située en aval de ce pontet ; pour les valeurs supérieures à 0,9, le débit de fluide chargé de corps nettoyants accédant audit volume aval de la trémie serait trop petit par rapport à la taille des tourbillons et ces derniers manqueraient de vigueur.

Dans la pratique, la largeur L est généralement comprise entre 20 et 60 cm.

Si l'on appelle h la distance, comptée parallèlement à l'axe Z, entre le pontet 9 et le fond de la trémie, cette distance h est avantageusement comprise entre 0,5 1 et 2 I, une valeur avantageuse étant de 1,2

Le fond de cette trémie présente de préférence lui-même une certaine largeur, ce qui donne à celle-ci une forme trapézoïdale et non pas triangulaire : cette largeur j est en général comprise entre 0,5 1 et L, et de préférence du même ordre de grandeur que I ; si elle atteint la valeur L, la portion aval de la trémie présente une section longitudinale rectangulaire peu intéressante en elle-même, mais, en fonctionnement, les deux coins aval d'une telle trémie se remplissent de corps nettoyants et/ou d'impuretés, lesquels ne sont pas évacués vers le collecteur, et les surfaces des tas de ces corps et impuretés accumulés dans ces coins délimitent un volume libre intérieur d'allure trapézoïdale présentant une bonne efficacité d'extraction.

La paroi perméable 7 peut être constituée par une grille, cette grille étant éventuellement l'extrémité aval de la grille 4 rabattue à cet effet parallèlement à l'axe Z.

Dans les modes de réalisation préférés, ladite paroi perméable est constituée par une tôle perforée présentant un taux de vides relativement élevé, par exemple égal à 50 %.

Le mode de réalisation des figures 7 et 8 diffère des précédents en ce que le séparateur logé dans le tronçon de conduite 1 est décomposé en deux séparateurs élémentaires symétriques l'un de l'autre par rapport à un plan axial parallèle à la direction Y et dans lesquels les premiers étages rassemblent les corps nettoyants, selon la direction X, non pas vers la paroi latérale du tronçon 1, mais vers l'axe de ce tronçon.

Les trémies constituant les seconds étages de ces deux séparateurs sont alors confondues en une seule trémie centrale 6 dont les parois 7, parallèles à la direction Y, sont toutes les deux ajourées.

Sur les dessins, cette trémie est constituée par deux trémies élémentaires 6₁, 6₂ (voir figure 8) disposées côte à côte selon la direction Y, raccordées respectivement à deux prises amont 3₁, 3₂ du collecteur 3 : cette construction permet de réduire considérablement la dimension axiale des trémies.

On voit encore sur ces figures 7 et 8 :
- des ossatures 12 remplissant exactement le même rôle que l'ossature 12 illustrée sur la figure 6,
- des caissons latéraux 13 montés à l'intérieur du tronçon 1 et délimités dans ce tronçon par des parois longitudinales planes déterminant le volume accessible au fluide F au centre du tronçon 1 de façon à rendre possibles sans jeu latéral les basculements des séparateurs autour de leurs axes de rotation transversaux 10₁, 10₂ aux fins de nettoyage.

Les figures 10 et 11 montrent schématiquement une variante de réalisation simplifiée de la construction dédoublée qui vient d'être décrite en référence aux figures 7 et 8.

Dans cette variante, la trémie 6 se trouve encore au centre du tronçon 1, mais elle est décomposée en plus de deux trémies élémentaires juxtaposées côte à côte selon la direction Y : sur la figure 11, le nombre de ces trémies élémentaires est égal à 4, deux demi-trémies élémentaires dissymétriques du genre de celle illustrée sur la figure 9 étant prévues en outre aux deux extrémités transversales de la suite.

Dans ce cas, les différentes portions amont pleines 11 des trémies et les différents pontets 9 sont constitués par un seul et même profilé 14 en U à arêtes vives ouvert vers l'amont et présentant un fond plat ajouré en 15.

Le tronçon amont du collecteur 3 est également constitué par un tel profilé 16 en U ouvert vers l'amont, cette ouverture amont étant partiellement obturée par une succession de chapeaux 17.

Les différents chapeaux 17, disposés en regard des ouvertures 15, délimitent les fonds des différentes trémies élémentaires ci-dessus et sont constitués chacun par deux bouts de tôle plane recourbés chacun selon un quart de cylindre de révolution et accolés entre eux de façon à former des sortes d'accents circonflexes (voir figure 11).

En suite de quoi, et quel que soit le mode de réalisation adopté, on dispose finalement d'un séparateur du genre décrit ci-dessus dont la constitution, le fonctionnement et les avantages, notamment la suppression automatique de tout risque de colmatage de la paroi perméable aval, résultent suffisamment de ce qui précède.

Comme il va de soi, et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes, notamment :
- celles où la distance h définie ci-dessus entre le pontet et le fond de la trémie ne serait pas inférieure à la dimension axiale de la trémie, mais égale ou supérieure à celle-ci, le pontet 9 étant dans ce dernier cas placé un peu en amont de la zone de transition reliant les deux étages du séparateur, ainsi qu'il a été schématisé en 9' sur la figure 7, le niveau où se trouve ledit pontet pouvant être ainsi généralement défini comme « compris entre les régions aval des deux étages séparateurs, ces régions incluses »,
- celles où le morceau de tôle ou de plaque constitutif du pontet serait recourbé sur toute son étendue selon une tuile romaine tournant sa convexité vers l'amont ou encore plié selon un dièdre présentant sa pointe vers l'amont, les deux pans de ce dièdre pouvant être recourbés avec leur concavité orientée notamment vers l'amont de façon à guider le fluide juste en amont de ce pontet,
- celles où le pontet serait constitué par un autre élément qu'un morceau de tôle ou de plaque, par exemple par un prisme creux ou plein présentant en section droite la forme d'un triangle éventuellement curviligne dont un côté rectiligne s'étendrait transversalement par rapport à la direction générale d'écoulement du fluide en amont du pontet et dont les autres côtés s'étendraient obliquement par rapport à cette direction générale, ces côtés obliques étant éventuellement recourbés et tournant notamment leur concavité vers l'amont, ou encore par un demi-tube creux ou plein tournant sa convexité vers l'amont, l'ouverture diamétrale de ce demi-tube, orientée vers l'aval, pouvant être elle-même fermée à l'aide d'un panneau plan,
- et celles où la face aval du pontet serait elle-même conformée de façon à guider le (ou les) tourbillon(s) le long de cette face et présenterait notamment à cet effet, dans le cas d'une trémie symétrique, une excroissance en forme de dièdre, à pans plans ou curvilignes.

## Revendications

1. Dispositif pour séparer, du fluide (F) qui les transporte, les corps nettoyants (2) sortant avec ce fluide d'un échangeur à tubes après en avoir nettoyé les tubes, comportant d'une part deux étages séparateurs successifs à grille ou analogue montés dans un tronçon (1) d'axe Z de la conduite de sortie de l'échangeur et destinés à rassembler les corps nettoyants selon respectivement deux directions transversales X et Y, perpendiculaires entre elles, dudit tronçon de conduite, et d'autre part un collecteur (3) raccordé à la sortie du second étage séparateur et agencé de façon à recevoir les corps nettoyants séparés du courant principal du fluide et à les évacuer hors de la conduite, le premier desdits étages, ou étage amont, comportant au moins une grille (4) composée de barreaux (5) parallèles équidistants dont l'écartement est inférieur à la plus petite dimension hors tout des corps nettoyants, cette grille étant montée obliquement en travers du tronçon de conduite considéré avec ses barreaux parallèles au plan contenant la direction X et l'axe Z de ce tronçon, de façon telle que le fluide traverse ladite grille mais que les corps nettoyants soient arrêtés par elle et soient guidés le long de ses barreaux jusqu'à son extrémité aval en étant déviés par eux selon la direction X, et le second étage, ou étage aval, se présentant sous la forme générale d'une trémie (6) convergente vers l'aval et selon la direction Y, trémie montée de façon à recevoir les corps nettoyants en provenance de l'extrémité aval du premier étage, la section transversale de cette trémie étant allongée selon la direction Y, au moins l'une de ses parois (7) s'étendant selon cette direction Y étant perméable au fluide, mais non aux corps nettoyants, et au moins l'une de ses parois (8) parallèles à la direction X constituant un déflecteur propre à dévier les corps nettoyants, selon la direction Y, jusqu'au collecteur aval, caractérisé en ce qu'il comprend un pontet (9) s'étendant, en travers du chenal délimitant le courant de fluide chargé de corps nettoyants, à un niveau compris entre les régions aval des deux étages séparateurs, ces régions incluses, à partir d'une paroi dudit chenal jusqu'à la paroi opposée selon la direction X, mais non pas selon la direction Y, le collecteur aval (3) étant disposé de façon telle que son orifice amont débouche en regard de l'un des filets des tourbillons (T) créés par la présence dudit pontet sur ledit courant en aval de ce pontet.

2. Séparateur selon la revendication 1, caractérisé en ce que le pontet (9) est constitué par un morceau de tôle plate ou incurvée au moins localement.

3. Séparateur selon l'une quelconque des précédentes revendications, pour lequel le pontet est disposé à l'intérieur de la trémie, caractérisé en ce que la portion, de la paroi perméable (7) de la trémie (6), située en amont du pontet (9), est pleine.

4. Séparateur selon l'une quelconque des précédentes revendications, caractérisé en ce que la paroi perméable (7) de la trémie est constituée par une tôle perforée présentant notamment un taux de vide de l'ordre de 50 %.

5. Séparateur selon l'une quelconque des précédentes revendications, caractérisé en ce que le rapport entre la dimension 1 du pontet (9) selon la direction Y et la largeur intérieure L du chenal selon cette direction Y au niveau dudit pontet est compris entre 0,2 et 0,9, de préférence entre 0,3 et 0,4.

6. Séparateur selon l'une quelconque des précédentes revendications, caractérisé en ce que la distance, comptée parallèlement à l'axe Z, entre le pontet et le fond aval de la trémie, est comprise entre 0,5 et 2 fois la dimension I de ce pontet selon la direction Y.

7. Séparateur selon l'une quelconque des précédentes revendications, caractérisé en ce que le pontet (9) est disposé au milieu de la largeur intérieure du chenal selon la direction Y, en ce que la section droite de la trémie (6) selon un plan perpendiculaire à la direction X présente la forme générale d'un trapèze isocèle, et en ce que la petite base de ce trapèze isocèle est au moins égale à la moitié de la dimension I du pontet selon la direction Y.

8. Séparateur selon l'une quelconque des revendications 1 à 6, caractérisé en ce que la trémie est dissymétrique et en ce que le pontet (9) est adjacent non seulement aux deux parois (7) de la trémie s'étendant selon la direction Y, mais aussi à l'une de ses parois (8) parallèles à la direction X.

9. Séparateur selon l'une quelconque des précédentes revendications, caractérisé en ce que le pontet (9) est fixé, notamment par soudure, sur une paroi perméable délimitant le chenal.

10. Séparateur selon l'une quelconque des précédentes revendications, caractérisé en ce que le pontet est fixé sur le tronçon de conduite (1).

11. Séparateur selon la revendication 11, pour lequel le premier étage comprend deux grilles symétriques par rapport à un plan axial parallèle à la direction Y et rassemblant les corps nettoyants vers une trémie centrale, caractérisé en ce que cette trémie est composée d'une série de trémies élémentaires juxtaposées côte à côte selon la direction Y, et en ce que l'ensemble des pontets (9) relatifs à ces différentes trémies élémentaires sont constitués par le fond ajouré plat d'un même profilé en U (14) ouvert vers l'amont.

12. Séparateur selon l'une quelconque des précédentes revendications, caractérisé en ce que l'orifice amont du collecteur débouche juste en aval du pontet (9).

## Claims

1. A device for separating, from the fluid (F) which conveys them, the cleaning bodies (2) leaving a tube exchanger with this fluid after cleaning the tubes thereof, comprising on the one hand two successive separator stages with a grid or similar mounted in a section (1) with axis Z of the outlet duct of the exchanger and intended to gather together the cleaning bodies in respectively two transverse directions X and Y, perpendicular to each other, of said duct section, and on the other hand a collector (3) connected to the output of the second separator stage and arranged so as to receive the cleaning bodies separated from the main current of the fluid and to discharge them out of the duct, the first of said stages, or upstream stage, comprising at least one grid (4) formed from parallel equidistant bars (5) whose spacing apart is less than the smallest overall dimension of the cleaning bodies, this grid being mounted obliquely across the duct section considered with its bars parallel to the plane containing the direction X and the axis Z of this section, so that the fluid passes through said grid but the cleaning bodies are stopped by it and are guided along its bars as far as its downstream end while being deviated by them in direction X, and the second stage, or the downstream stage, being in the general form of a hopper (6) converging in the downstream direction and in direction Y, which hopper is mounted so as to receive the cleaning bodies coming from the downstream end of the first stage, the cross section of this hopper being elongate in direction Y, at least one of its walls (7) extending in this direction Y being permeable to the fluid, but not to the cleaning bodies, and at least one of its walls (8) parallel to direction X forming a deflector adapted to deviate the cleaning bodies, in direction Y, as far as the downstream collector, characterized in that it comprises a bridge (9) extending across the channel defining the current of fluid charged with cleaning bodies, at a level between the downstream regions of the two separator stages, these regions included, from a wall of said channel to as far as the opposite wall in direction X, but not in direction Y, the downstream collector (3) being disposed so that its upstream orifice opens opposite one of the streams of the swirls (T) created by the presence of said bridge in said current downstream of this bridge.

2. The separator according to claim 1, characterized in that the bridge (9) is formed by a piece of metal sheet, flat or curved as least locally.

3. The separator according to anyone of the preceding claims, for which the bridge is disposed inside the hopper, characterized in that the portion, of the permeable wall (7) of the hopper (6), situated upstream of the bridge (9), is solid.

4. The separator according to anyone of the preceding claims, characterized in that the permeable wall (7) of the hopper is formed by a perforated metal sheet with in particular an aperture rate of the order of 50 %.

5. The separator according to anyone of the preceding claims, characterized in that the ratio between the dimension I of the bridge (9) in direction Y and the inner width L of the channel in this direction Y at the level of said bridge is between 0.2 and 0.9, preferably between 0.3 and 0.4.

6. The separator according to anyone of the preceding claims, characterized in that the distance, reckoned parallel to axis Z, between the bridge and the downstream bottom of the hopper is between 0.5 and 2 times the dimensions I of this bridge in direction Y.

7. The separator according to anyone of the preceding claims, characterized in that the bridge (9) is disposed in the middle of the inner width of the channel in direction Y, in that the cross section of the hopper (6) in a plane perpendicular to direction X has the general shape of an isosceles trapezium and in that the small base of this isosceles trapezium is at least equal to half the dimension I of the bridge in direction Y.

8. The separator according to anyone of the claims 1 to 6, characterized in that the hopper is assymetrical and in that the bridge (9) is adjacent not only the two walls (7) of the hopper extending in direction Y, but also to one of its walls (8) parallel to direction X.

9. The separator according to anyone of the preceding claims, characterized in that the bridge (9) is fixed, particularly by welding, to a permeable wall (7) defining the channel.

10. The separator according to anyone of the preceding claims, characterized in that the bridge (9) is fixed to the duct section (1).

11. The separator according to claim 10, in which the first stage comprises two grids which are symmetrical with respect to an axial plane parallel to direction Y and which gather together the cleaning bodies towards a central hopper, characterized in that this hopper is formed of a series of elementary hoppers juxtaposed side by side in direction Y, and in that the assembly of bridges (9) relative to these different elementary hoppers are formed by the flat apertured bottom of the same U section (14) open towards the upstream direction.

12. The separator according to anyone of the preceding claims, characterized in that the upstream orifice of the collector opens just downstream of the bridge (9).

## Patentansprüche

1. Vorrichtung zum Abtrennen der Reinigungskörper (2) von ihrem Trägerfluid (F), wobei die Reinigungskörper mit dem Fluid aus einem Rohrwärmetauscher nach dem Reinigen der Rohre austreten, mit einerseits zwei aufeinanderfolgenden Stufen von Trennrosten od. dgi., die auf einem die Achse Z aufweisenden Abschnitt (1) der Ausgangsrohrleitung des Austauschers montiert und dazu bestimmt sind, die Reinigungskörper gemäß zwei zueinander senkrechten Querrichtungen X und Y des Leitungsabschnittes zu sammeln, und anderseits einem Sammler (3), der an den Ausgang der zweiten Trennstufe angeschlossen und so ausgebildet ist, daß er die vom Fluidhauptstrom abgetrennten Reinigungskörper aufnimmt und diese aus der Leitung befördert, wobei die erste der Stufen bzw. die stromaufwärtige Stufe zumindest einen Rost (4) aufweist, der aus in gleichen gegenseitigen Abständen angeordneten parallelen Stäben (5) zusammengesetzt ist, deren Abstand kleiner als die kleinste Abmessung aller Reinigungskörper ist, wobei der Rost schräg sowie quer zum genannten Leitungsabschnitt montiert ist und seine Stäbe zu jener Ebene parallel sind, welche die Richtung X und die Achse Z des Abschnittes enthält, derart, daß das Fluid den Rost durchsetzt, die Reinigungskörper hingegen vom Rost aufgefangen und entlang seiner Stäbe bis zu seinem stromabwärtigen Ende geführt werden, indem sie von den Stäben in Richtung X abgelenkt werden, und wobei ferner die zweite bzw. stromabwärtige Stufe die allgemeine Form eines Trichters (6) hat, der sich in Richtung stromabwärts und in Richtung Y verjüngt und derart montiert ist, daß er die Reinigungskörper bei ihrem Austritt aus dem stromabwärtigen Ende der ersten Stufe aufnimmt, wobei der Querschnitt des Trichters in Richtung Y langgestreckt ist und zumindest eine seiner Wände (7), die sich in dieser Richtung Y erstreckt, für das Fluid, aber nicht für die Reinigungskörper durchlässig ist, und zumindest eine seiner zur Richtung X parallelen Wände (8) einen Deflektor für die Ablenkung der Reinigungskörper in Richtung Y bis zum stromabwärtigen Sammler bildet, dadurch gekennzeichnet, daß sie einen Steg (9) aufweist, der sich quer zu der den mit Reinigungskörpern beladenen Fluidstrom begrenzenden Rinne in einem von den stromabwärtigen Zonen der beiden Trennstufen begrenzten, diese Zonen einschließenden Höhenbereich ausgehend von einer Wand dieser Rinne bis zur gegenüberliegenden Wand in Richtung X, aber nicht in Richtung Y erstreckt, wobei der stromabwärtige Sammler (3) derart angeordnet ist, daß seine stromaufwärtige Öffnung einem der Wirbelströme (T) gegenüber liegt, welcher durch die Anwesenheit des Steges in dem Strom stromabwärts des Steges erzeugt wird.

2. Trenneinrichtung nach Anspruch 1, dadurch gekennzeichnet, daß der Steg (9) durch einen Teil aus Flachblech oder zumindest örtlich einwärts gekrümmtem Blech gebildet ist.

3. Trenneinrichtung nach Anspruch 1 oder 2, bei welcher der Steg im Inneren des Trichters angeordnet ist, dadurch gekennzeichnet, daß der stromaufwärts des Steges (9) angeordnete Teil der durchlässigen Wand (7) des Trichters (6) voll ist.

4. Trenneinrichtung nach einem der vorhergehenden Ansprüche, dadurch gekennzeichnet, daß die durchlässige Wand (7) des Trichters durch ein perforiertes Blech gebildet ist, das insbesondere einen Öffnungsgrad in der Größenordnung von 50% aufweist.

5. Trenneinrichtung nach einem der vorhergehenden Ansprüche, dadurch gekennzeichnet, daß das Verhältnis zwischen der Abmessung 1 des Steges (9) in Richtung Y und der auf der Höhe des Steges gemessenen Breite L der Rinne in Richtung Y zwischen 0,2 und 0,9 beträgt, vorzugsweise zwischen 0,3 und 0,4.

6. Trenneinrichtung nach einem der vorhergehenden Ansprüche, dadurch gekennzeichnet, daß der parallel zur Achse Z gemessene Abstand zwischen dem Steg und dem stromabwärtigen Boden des Trichters zwischen dem 0,5- und 2- fachen der Abmessung I des Steges in Richtung Y beträgt.

7. Trenneinrichtung nach einem der vorhergehenden Ansprüche, dadurch gekennzeichnet, daß der Steg (9) in der Mitte der Innenbreite der Rinne in Richtung Y angeordnet ist, daß der Querschnitt des Trichters (6) in einer Ebene senkrecht zur Richtung X die allgemeine Form eines gleichschenkeligen Trapezes hat und daß die kleine Basis des gleichschenkeligen Trapezes zumindest die halbe Abmessung des Steges in Richtung Y aufweist.

8. Trenneinrichtung nach einem der Ansprüche 1 bis 6, dadurch gekennzeichnet, daß der Trichter asymmetrisch ist und daß der Steg (9) nicht nur den beiden sich in Richtung Y erstreckenden Wänden (7) des Trichters, sondern auch einer seiner Wände (8) benachbart ist, die parallel zur Richtung X verlaufen.

9. Trenneinrichtung nach einem der vorhergehenden Ansprüche, dadurch gekennzeichnet, daß der Steg (9) insbesondere durch Schweißen, an einer durchlässigen Wand befestigt ist, welche die Rinne begrenzt.

10. Trenneinrichtung nach einem der vorhergehenden Ansprüche, dadurch gekennzeichnet, daß der Steg auf dem Abschnitt (1) der Leitung befestigt ist.

11. Trenneinrichtung nach Anspruch 1, bei welcher die erste Stufe zwei Roste aufweist, die bezüglich einer Axialebene parallel zur Richtung Y symmetrisch sind und die Reinigungskörper gegen einen zentralen Trichter bewegen, dadurch gekennzeichnet, daß dieser Trichter aus einer Reihe von in Richtung Y nebeneinander angeordneten Einzeltrichtern zusammengesetzt ist und daß die Gesamtheit der Stege (9) relativ zu den verschiedenen Einzeltrichtern durch den ebenen durchbrochenen Boden eines in Richtung stromaufwärts offenen U-Profiles (14) gebildet ist.

12. Trenneinrichtung nach einem der vorhergehenden Ansprüche, dadurch gekennzeichnet, daß die stromaufwärtige Öffnung des Sammlers unmittelbar stromabwärts des Steges (9) liegt.
